# EUROPÄISCHE PATENTSCHRIFT

(11) **EP 1 328 687 B1**
(45) Veröffentlichungstag und Bekanntmachung des Hinweises auf die Patenterteilung: **15.04.2009**
(21) Anmeldenummer: 01988804.9
(22) Anmeldetag: 26.10.2001
(51) Int. Cl.: E02D 15/06, E02D 5/46, E02D 27/52, E21B 33/14, E21B 33/05

(54) **Vorrichtung und Verfahren zur Erzeugung von Materialsäulen im Boden von Gewässern**
Device and method for producing columns of particulate matter in the ground of bodies of water
Dispositif et procédé de production de columnes de materiaux au fond des eaux

(30) Priorität: 27.10.2000 DE 10053427
(43) Veröffentlichungstag der Anmeldung: 23.07.2003
(73) Patentinhaber: Vibroflotation B.V., 1079 LH Amsterdam (NL)
(72) Erfinder: DEGEN, Alexander, 84419 Schwindegg (DE); DEGEN, Wilhelm, Irvine CA 92612 (US)
(74) Vertreter: Bickel, Michael
(86) Internationale Anmeldenummer: PCT/EP2001/012456
(87) Internationale Veröffentlichungsnummer: WO 2002/035013

(56) Entgegenhaltungen:
- DE-A- 3 024 791
- DE-A- 19 814 021

## Beschreibung

Die vorliegende Erfindung betrifft eine Vorrichtung zur Erzeugung von Materialsäulen im Boden, insbesondere im Boden von Gewässern, z.B. am Meeresgrund.

Eine Vorrichtung mit einem Tiefenrüttler zur Herstellung von Materialsäulen im Boden ist beispielsweise aus der DE 197 07 687 Cl bekannt.

Des weiteren ist in der 198 14 021 A1 eine Vorrichtung zur Herstellung von Materialsäulen im Boden beschrieben, die einen TiefenrÜttler und ein mit dem Tiefenrüttler verbundenes Verlängerungsrohr aufweist, welches mit einem Überdruck beaufschlagt werden kann. An das Verlängerungsrohr schließt sich nach oben eine Schleusenkammer an, die einen ersten Verschluss aufweist, der zwischen der Schleusenkammer und dem Verlängerungsrohr angeordnet ist, und die einen zweiten Verschluss an einer dem Verlängerungsrohr abgewandten Seite aufweist. Über den zweiten Verschluss gelangt bei der bekannten Vorrichtung das in den Boden einzubringende Material, beispielsweise Beton oder Kies, in die erste Schleusenkammer, von wo es bei geschlossenem ersten und geöffnetem zweiten Verschluss in das unter Überdruck stehende Verlängerungsrohr gelangt. Der Überdruck in dem Verlängerungsrohr dient dazu, einem Wasserdruck an der Spitze des Tiefenrüttlers entgegenzuwirken und dadurch das Material an der Rüttlerspitze auszubringen. Derartige Tiefenrüttler werden auch als Schleusenrüttler bezeichnet.

Die DE 198 14 021 A1 beschreibt ein Gerät zum Einbringen eines Fremdstoffes in Böden oder zur Verdichtung des Bodens. Das Gerät weist einen Tiefenrüttler auf, der über ein Verlängerungsrohr an eine Schleusenkammer angekoppelt ist. Die Schleusenkammer weist einen unteren Verschluss zwischen der Kammer und dem Verlängerungsrohr und einen oberen Verschluss zwischen der Kammer und einem der Materialzufuhr dienenden Trichter auf.

DE 30 24 791 A1 beschreibt eine Vorrichtung zur Behandlung von minderwertigem Untergrund, die mehrere Rührerwellen aufweist, die von einer Antriebseinheit so angetrieben werden, dass einander benachbarte Rührerwellen sich in entgegengesetzter Richtung drehen und die dazu dienen, ein in den Boden eingebrachtes Verfestigungsmittel mit dem Unterboden zu vermischen.

Der vorliegenden Erfindung liegt die Aufgabe zugrunde eine Vorrichtung zur Herstellung von Materialsäulen im Boden von Gewässern, insbesondere in Gewässern mit großen Tiefen zur Verfügung zu stellen.

Diese Aufgabe wird durch eine Vorrichtung gemäß den Merkmalen des Anspruchs 1 gelöst. Vorteilhafte Ausgestaltungen der Erfindung sind Gegenstand der Unteransprüche.

Die erfindungsgemäße Vorrichtung weist einen ersten und einen zweiten Materialtank, die miteinander verbunden sind, und einen Tiefenrüttler zum Ausbringen von Material in den Boden, der mit dem zweiten Materialtank verbunden ist, auf. Zwischen dem ersten und zweiten Materialtank ist dabei ein erster Verschluss angeordnet. An den ersten Materialtank ist eine erste Zuführleitung zum Zuführen von Material und eine zweite Zuführleitung bzw. eine Druckausgleichsleitung zum Bewirken eines Druckausgleichs in dem ersten Materialtank angeschlossen.

Bei dem Einbringen von Materialsäulen im Boden von Gewässern befinden sich der Tiefenrüttler und der erste und zweite Materialtank unter Wasser, sie stehen damit unter einem Druck, der höher als der Luftdruck an der Wasseroberfläche ist. Der erste Zuführschlauch dient dabei dazu, das in den Boden einzubringende Material von einem Reservoir an der Wasseroberfläche, beispielsweise auf einem Schiff, unter Druck in den ersten Materialtank zu fördern. Der zweite Schlauch, der vorzugsweise ebenfalls bis an die Wasseroberfläche geführt ist, ermöglicht einen Druckausgleich zwischen dem Luftdruck an der Wasseroberfläche und dem ersten Materialtank. Der Druck in der ersten Zuführleitung zur Zuführung des Materials, beispielsweise Kies oder Beton, muss somit nur ausreichend hoch gewählt werden, um das Material bei atmosphärischem Luftdruck mit ausreichender Geschwindigkeit zu fördern. Dieser Druck liegt üblicherweise bei weniger als 7,5 bar. Der im Wasser herrschende Umgebungsdruck des ersten Materialtanks ist dabei unerheblich.

Der Druckausgleich in dem ersten Materialtank mittels der zweiten Leitung bewirkt, dass für die erste, Zuführleitung zur Zuführung das Materials in den unter Atmosphärendruck stehenden ersten Materialtank ein Schlauch verwendet werden kann, der für Drücke ausgelegt ist, die für Förderung von Material an Land genügen. Es müssen keine teuren Spezialschläuche verwendet werden, die für hohe Drücke ausgelegt sind.

Um das dem ersten Materialtank abgewandte Ende der zweiten Zuführleitung an der Wasseroberfläche zu halten sind vorzugsweise Schwimmer in diesem Bereich der Leitung angeordnet.

Um zu verhindern, dass der in dem zweiten Materialtank während des Betriebs vorhandene und für das Ausbringen des Materials in den Boden erforderliche Überdruck bei Öffnen des ersten Verschlusses über die Druckausgleichleitung abgebaut wird, ist vorzugsweise wenigstens ein weiterer Verschluss vorhanden, der zwischen der ersten und zweiten Zuführleitung und wenigstens einem Bereich des ersten Materialtanks angeordnet ist.

Bei einer Ausführungsform sind zwischen der ersten Zuführleitung und dem ersten Materialtank und zwischen der zweiten Zuführleitung und dem ersten Materialtank zweite und dritte Verschlüsse angeordnet, die jeweils geöffnet sind, wenn Material über die erste Zuführleitung dem ersten Materialtank zugeführt wird. Werden der zweite und dritte Verschluss geschlossen, kann der erste Verschluss zwischen dem ersten und zweiten Materialtank geöffnet werden, wobei das Material über letzteren üblicherweise über ein in die Tiefe reichendes Rohr dem Tiefenrüttler zugeführt wird. An den zweiten Materialtank ist dabei ein Kompressor angeschlossen, um in dem zweiten Materialtank einen Druck aufzubauen, der größer als der Wasserdruck an der Spitze des Tiefenrüttlers ist, wodurch das Material an der Spitze des Tiefenrüttlers austreten kann. Das Schließen der zweiten und dritten Verschlüsse bei Öffnen des ersten Verschlusses bewirkt, dass der Druck in dem zweiten Materialtank aufrecht erhalten bleibt - ein Druckausgleich findet nur mit dem begrenzten Volumen der ersten Kammer statt - so dass kein Schmutz aus dem Boden, in dem sich die Spitze des Tiefenrüttlers befindet, eingesaugt wird.

Gemäß einer weiteren Ausführungsform der Erfindung ist vorgesehen, dass der Kompressor auch an den ersten Materialtank angeschlossen ist, wodurch in dem ersten Materialtank nach dem Schließen der ersten und zweiten Verschlüsse ein Druck aufgebaut werden kann, der dem Druck in dem zweiten Materialtank entspricht. Die Auflager des ersten Verschlusses zwischen dem ersten und zweiten Materialtank, der beispielsweise als Schieber ausgebildet ist, sind beim Öffnen des ersten Verschlusses dadurch entlastet. Dies ist insbesondere dann sinnvoll und unter Umständen notwendig, wenn in großen Tiefen gearbeitet wird und ein entsprechend großer Druck in dem zweiten Materialtank zum Ausbringen des Materials erforderlich ist.

Bei einer weiteren Ausführungsform ist vorgesehen, dass der erste Materialtank eine erste Kammer, in die die erste und zweite Zuführleitung münden, und eine zweite Kammer aufweist, wobei ein weiterer Verschluss zwischen der ersten und zweiten Kammer angeordnet ist und wobei der erste Verschluss zwischen der zweiten Kammer des ersten Materialtanks und dem zweiten Materialtank angeordnet ist. Der weitere Verschluss ist damit zwischen den ersten und zweiten Zuführleitungen und der zweiten Kammer des ersten Materialtanks angeordnet. Auf Verschlüsse zwischen jeder der Zuführleitungen und dem ersten Materialtank kann bei dieser Ausführungsform verzichtet werden. Die erste Kammer des ersten Materialtanks befindet sich bei dieser Ausführungsform dauerhaft unter Atmosphärendruck, der durch die Druckausgleichsleitung erzeugt wird. Die zweite Kammer des ersten Materialtanks, die durch den weiteren Verschluss von der ersten Kammer getrennt ist, wirkt als Druckschleuse, in die während des Betriebs Material aus der ersten Kammer bei geöffnetem weiteren Verschluss und geschlossenem ersten Verschluss eingebracht wird. Nach dem Schließen des weiteren Verschlusses gelangt das Material aus der zweiten Kammer in den zweiten Materialtank, über welchen es, üblicherweise über ein Förderrohr, an die Spitze des Tiefenrüttlers gelangt und von dort in den Boden eingebracht wird.

Bei dieser Ausführungsform ist die Materialmenge, die jeweils auf einmal dem zweiten Materialtank zugeführt und von dort in den Boden ausgebracht wird, bestimmt durch das Volumen der zweiten Kammer, die sich bei Öffnen des weiteren Verschlusses vollständig füllt, wenn das Volumen des in der ersten Kammer vorgehaltenen Materials größer als das maximale Volumen der zweiten Kammer ist. Hierdurch kann auf einfache Weise die Menge des bereits in den Boden ausgebrachten Materials ermittelt werden.

Der erste Verschluss zwischen dem ersten und zweiten Materialtank und/oder der weitere Verschluss zwischen der ersten und zweiten Kammer des ersten Materialtanks sind vorzugsweise als Schieber ausgebildet bzw. weisen eine verschiebbares Verschlusselement auf.

Um die Lager dieser Schieber bzw. verschiebbaren Verschlusselemente beim Öffnen durch die Druckunterschiede zwischen dem ersten und zweiten Materialtank und/oder zwischen der ersten und zweiten Kammer des ersten Materialtanks nicht zu überlasten, sind bei einer Ausführungsform der Erfindung ein erstes Druckausgleichselement zwischen dem ersten und zweiten Materialtank und ein zweites Druckausgleichselement zwischen der ersten und zweiten Kammer des ersten Materialtanks angeordnet. Das erste Druckausgleichselement ist dazu ausgebildet, vor dem Öffnen des ersten Verschlusses einen Druckausgleich zwischen dem zweiten Materialtank und dem ersten Materialtank bzw. der zweiten Kammer des ersten Materialtanks zu bewirken, und das zweite Druckausgleichselement ist dazu ausgebildet vor dem Öffnen des weiteren Verschlusses zwischen der ersten und zweiten Kammer des ersten Materialtanks einen Druckausgleich zwischen diesen beiden Kammern zu bewirken.

Gegenstand der vorliegenden Erfindung ist des weiteren ein Verfahren zur Herstellung von Materialsäulen im Boden von Gewässern gemäß den Ansprüchen 15 bis 18.

Die erfindungsgemäße Vorrichtung und das erfindungsgemäße Verfahren werden nachfolgend anhand von Ausführungsbeispielen in Figuren näher erläutert. In den Figuren zeigt:
- Figur 1: eine erfindungsgemäße Vorrichtung zur Herstellung von Materialsäulen im Boden in Gesamtdarstellung,
- Figur 2: einen Abschnitt der erfindungsgemäßen Vorrichtung mit einem ersten und zweiten Materialtank gemäß einem ersten Ausführungsbeispiel,
- Figur 3: eine Draufsicht auf ein verschiebbares Verschlusselement und dessen Betätigungseinrichtung,
- Figur 4: einen Abschnitt der erfindungsgemäßen Vorrichtung mit einem ersten und zweiten Materialtank gemäß einem zweiten Ausführungsbeispiel,
- Figur 5: eine Draufsicht auf ein verschiebbares Verschlusselement und dessen Betätigungseinrichtung gemäß einer weiteren Ausführungsform.

In den Figuren bezeichnen, sofern nicht anders angegeben gleiche Bezugszeichen gleiche Teile mit gleicher Bedeutung. Figur 1 zeigt in Gesamtdarstellung eine Vorrichtung zum Einbringen von Materialsäulen, insbesondere von Kiessäulen, in den Boden von Gewässern, insbesondere in den Meeresboden. Derartige Säulen dienen zum versteifen einer weichen Bodenschicht 14 und werden in der Tiefe üblicherweise bis zu einer darunter liegenden festen Bodenschicht 15 vorangetrieben. Die Verfestigung des Meeresbodens ist beispielsweise für den Bau von Bohrplattformen mit Fundamenten am Meeresgrund erforderlich.

Die erfindungsgemäße Vorrichtung ist in dem Beispiel gemäß Figur 1 mittels eines Seils 12 in der Höhe verfahrbar am Ausleger 20 eines Seilbaggers 2 aufgehängt, wobei der Seilbagger 2 auf einem Ponton 1 auf der Wasseroberfläche 100 schwimmt.

Die Vorrichtung weist einen ersten Materialtank 8 und einen zweiten Materialtank 10 auf, wobei zwischen dem ersten und zweiten Materialtank 8, 10 ein erster Verschluss 9 angeordnet ist. An den zweiten Materialtank 10 schließt sich nach unten ein Förderrohr 10a an, an dessen Ende ein Tiefenrüttler 11 angeordnet ist, wobei in den Boden 14 einzubringendes Material über ein Rohr 17 einer Rüttlerspitze 18 zugeführt werden kann.

An den ersten Materialtank 8 ist eine erste Zuführleitung 5 angeschlossen, die an einem dem ersten Materialtank 8 abgewandten Ende an ein Materialreservoir 3 mit einem Drucktank 4 angeschlossen ist, das sich in dem Ausführungsbeispiel ebenfalls auf dem Ponton 1 befindet. An den ersten Materialtank 8 ist des weiteren eine als Druckausgleichsleitung dienende zweite Zuführleitung 6 angeschlossen, deren dem ersten Materialtank 8 abgewandtes Ende in dem Ausführungsbeispiel oberhalb der Wasseroberfläche 100 mündet. An diesem Ende der Zuführleitung 6 ist in dem Ausführungsbeispiel ein Schnorchel 7 angeordnet, der den Eintritt von Wasser in die Zuführleitung verhindert 6 und beispielsweise als Kugelventil ausgebildet ist.

Um Abschnitte der Zuführleitungen 5, 6 an der Wasseroberfläche 100 zu halten sind Schwimmer 13a, 13b, die beispielsweise aus Styropor oder einem anderen Material mit großem Auftrieb bestehen, an den Zuführleitungen 5, 6 angeordnet.

Neben einem Schwimmer sind beliebige weitere Maßnahmen denkbar, um das dem ersten Materialtank 8 abgewandte Ende der Druckausgleichsleitung 6 oberhalb der Wasseroberfläche zu halten. Dieses Ende kann beispielsweise auch an dem Ponton oberhalb der Wasseroberfläche befestigt sein. Auf ein Kugelventil kann dabei verzichtet werden.

Bei einer Ausführungsform, die insbesondere in Figur 2 im Detail dargestellt ist, ist zwischen der ersten Zuführleitung 5 und dem ersten Materialtank 8 ein zweiter Verschluss 16b und zwischen der zweiten Zuführleitung 6 und dem ersten Materialtank 8 ein dritter Verschluss 16a vorgesehen. Bei geöffnetem zweiten Verschluss 16a ermöglicht die zweite (Luft)zuführleitung oder Druckausgleichsleitung 6 einen Druckausgleich des Inneren des ersten Materialtanks 8 mit dem Atmosphärendruck an der Wasseroberfläche 100, wobei der erste Verschluss 9 zwischen dem ersten und zweiten Materialtank 8, 10 dabei vorzugsweise geschlossen ist. Bei geöffnetem zweiten Verschluss 16b kann das in den Boden einzubringende Material, beispielsweise Kies, über die erste Zuführleitung 5 in den ersten Materialtank 8 eingebracht werden.

Wegen des in dem ersten Materialtank 8 herrschenden Atmosphärendrucks kann die Förderung des Materials in der ersten Zuführleitung 5 unabhängig von der Wassertiefe bei denselben Druckverhältnissen wie an Land erfolgen. Dies bedeutet, dass zur Erzeugung eines geeigneten Förderdrucks in dem Vorratstank 4 handelsübliche Kompressoren verwendet werden können, die beispielsweise in der Lage sind maximal einen Druck von etwa 7,5 bar in dem Vorratstank 4 aufzubauen. Müsste mit dem Förderdruck des Materials auch der Wasserdruck in der Tiefe des ersten Materialtanks 8 überwunden werden, wären teure Spezialkompressoren für hohe Drücke zur Förderung des Materials erforderlich. Außerdem ist es vorteilhaft, den Kies in der Zuführleitung 5 bei möglichst geringen Drücken zu fördern, da zum Fördern des Kieses ein möglichst großer Luftstrom erforderlich ist, der aufgrund der Kompressibilität der Luft bei hohen Drücken nicht mehr ausreichend zur Verfügung steht. Das Vorherrschen von Atmosphärendruck in dem ersten Materialtank 8 während des Einbringens von Material ist damit aus mehreren Gründen besonders vorteilhaft.

Der Wassertiefe, in der mit der erfindungsgemäßen Vorrichtung gearbeitet werden kann, ist nur durch die Stabilität der ersten und zweiten Zuführleitung 5, 6, die üblicherweise als Schläuche ausgebildet sind, Grenzen gesetzt. Vorzugsweise werden Schläuche verwendet, bei denen Metallspiralen zwischen einen Gummimantel und eine Gummiseele eingearbeitet sind, wobei die Metallspiralen die Stabilität des Schlauches gegenüber Quetschungen aufgrund des Wasserdrucks erhöhen und Arbeitstiefen von über 100m ermöglichen. Bei Verwendung von Spezialschläuchen sind Arbeitstiefen von 200m und mehr möglich. Ein für den Kiestransport üblicher Schlauch ist beispielsweise das Modell FS3320 der Firma Semperit.

Figur 2 zeigt in Querschnittsdarstellung einen Abschnitt der erfindungsgemäßen Vorrichtung, der den ersten Materialtank 8 und den oberen Bereich des zweiten Materialtanks 10 umfasst. Der erste und zweite Schlauch münden an der Oberseite in den ersten Materialtank und sind durch erste und zweite Verschlüsse 16b, 16a verschließbar. Diese Verschlüsse 16b, 16a sind in Figur 2 als Klappen dargestellt, sie können jedoch eine beliebige andere Ausgestaltung besitzen. Bei dem Ausführungsbeispiel gemäß Figur 2 ist zwischen dem ersten und zweiten Materialtank eine Verschlussanordnung 9 vorgesehen, die eine Trennwand 97 mit einer Öffnung 98 aufweist, wobei ein in der Trennwand verschiebbares Verschlusselement 90 vorgesehen ist. Das Verschlusselement ist dabei quer zu einer Materialflussrichtung R, die durch die Richtung eines bei geöffnetem Verschluss 9 von dem ersten in den zweiten Materialtank fließenden Materials vorgegeben ist, verschiebbar gelagert.

Das Verschlusselement ist, wie aus Figur 3 ersichtlich ist, in dem Ausführungsbeispiel in Draufsicht rechteckig ausgebildet und weist in einer Hälfte eine Öffnung 91 auf. Durch Verschieben des Verschlusselementes 90 kann entweder die Hälfte ohne Öffnung in die Öffnung 98 der Trennwand 97 geschoben werden, um den Verschluss zu schließen, oder die Öffnung kann wenigstens teilweise mit der Öffnung 98 der Trennwand zur Deckung gebracht werden, um den Verschluss 9 zu öffnen.

Das Verschlusselement 90 ist hydraulisch verschiebbar. Hierzu sind in dem Beispiel zwei Hydraulikeinheiten 93, 95 vorgesehen, die jeweils einen Hydraulikzylinder 92, 94 aufweisen, wobei jeweils ein Hydraulikzylinder 92, 94 an einem Ende des Verschlusselements 90 befestigt ist.

Bei dem Beispiel gemäß Figur 3 sind die Hydraulikeinheiten 93, 95 in der Bewegungsrichtung B in Verlängerung zu dem Verschlusselement 9, 40 angeordnet. Figur 5 zeigt in Draufsicht eine andere Ausgestaltung, bei welcher die Hydraulikeinheiten 93, 95 quer zu der Bewegungsrichtung B versetzt neben dem Verschlusselement 90 angeordnet sind. Je ein Hydraulikzylinder 92, 94 ist über ein Kopplungselement 92', 94' an eine der schmalen Seiten des Verschlusselements gekoppelt. Die Hydraulikeinheiten sind bei einer anderen, nicht dargestellten Ausführungsform, so ausgebildet dass deren Hydraulikzylinder an derselben schmalen Seite des Verschlusselements 90 angreifen.

Ein Verfahren zur Herstellung von Materialsäulen in dem Boden 14 mittels der in Figur 2 dargestellten Vorrichtung wird nachfolgend anhand der Figur kurz erläutert. Zunächst wird bei geschlossenem ersten Verschluss 9 und geöffneten zweiten und dritten Verschlüssen 16b, 16a Material unter Druck aus dem Reservoir 3,4 über die erste Zuführleitung 5 in den ersten Materialtank 8 gepumpt. In dem ersten Materialtank 8 herrscht aufgrund der Verbindung über die zweite Zuführleitung 6 zur Wasseroberfläche 100 Atmosphärendruck. Ein üblicher Druck zur Förderung des Materials in der ersten Zuführleitung 5 beträgt etwa 3-6 bar.

Anschließend werden die zweiten und dritten Verschlüsse 16b, 16a geschlossen und danach der dritte Verschluss 9 geöffnet, um das Material des ersten Materialtanks in den zweiten Materialtank 10 und von dort über das Förderrohr 10a und die Verbindungsleitung 17 an die Spitze des Tiefenrüttlers 11 zu bringen, wo es in den Boden austritt und mittels des Rüttlers 11 verdichtet wird. In dem zweiten Materialtank 10, dem angeschlossenen Förderrohr 10a und dem Zuführrohr 17 herrscht dabei ein Druck, der größer ist als der Umgebungsdruck an der Materialaustrittsöffnung 18 an der Spitze des Tiefenrüttlers 11, um das Austreten des Materials zu bewirken. Dieser Druck wird mittels eines in der Figur nicht näher dargestellten Kompressors erzeugt, der an den zweiten Materialtank 10 angeschlossen ist. Vorzugsweise ist dieser Kompressor oder ein zweiter Kompressor an den ersten Materialtank 8 angeschlossen, um nach dem Schließen der zweiten und dritten Verschlüsse 16b, 16a zu den Zuführleitungen 5, 6 und noch vor dem Öffnen des ersten Verschlusses 9 zu dem zweiten Materialtank 10 einen Druck in dem ersten Materialtank 8 aufzubauen, der dem höheren Druck in dem zweiten Materialtank 10 entspricht. Dadurch kommt es zum einen nicht zu einem Druckabfall in dem zweiten Materialtank bei Öffnen des ersten Verschlusses 9 und zum anderen werden die Lager des ersten Verschlusses 9 bzw. des Verschlusselements 90 gemäß Figur 2 bei einem nicht vorhandenen Druckunterschied zwischen dem ersten und zweiten Materialtank 8, 10 weniger belastet. Beim Arbeiten in großen Tiefen kann dieser Druckaugleich zwischen dem ersten und dem zweiten Materialtank 8, 10 sogar erforderlich sein, da bei großen Druckunterschieden Hydraulikzylinder zum Bewegen des Schiebers 9 unter Umständen keine ausreichende Kraft zur Verfügung stellen.

Figur 4 zeigt ein weiteres Ausführungsbeispiel der erfindungsgemäßen Vorrichtung zum Herstellen von Materialsäulen im Boden von Gewässern. Bei dieser Ausführungsform weist der erste Materialtank 8 eine erste Kammer 81, in welche die erste und zweite Zuführleitung 5, 6 münden, und eine zweite Kammer auf, wobei ein weiterer Verschluss 46 zwischen der ersten und zweiten Kammer angeordnet ist und wobei der erste Verschluss 9 zwischen der zweiten Kammer 82 des ersten Materialtanks 8 und dem zweiten Materialtank 10 angeordnet ist.

Der Aufbau des weiteren Verschlusses 46 entspricht bei dem dargestellten Ausführungsbeispiel dem ersten Verschluss, dessen Aufbau und Funktionsweise bereits oben im Zusammenhang mit den Figuren 2,3 und 5 erläutert wurde. Der Verschluss weist ebenfalls eine Trennwand 47 mit einer Öffnung 48 und einem in der Trennwand mittels Hydraulikeinheiten 43, 42 und 45, 44 verschiebbaren, eine Öffnung 41 aufweisenden Verschlusselement 40 auf.

Bei dem Ausführungsbeispiel gemäß Figur 4, dessen Funktionsweise im folgenden erläutert wird, kann auf gesonderte Verschlüsse für die Zuführleitungen 5, 6 verzichtet werden. Die Funktion dieser in den Figuren 1 und 2 mit 16b, 16a bezeichneten Verschlüssen wird durch den weiteren Verschluss 46 zwischen der ersten und zweiten Kammer 81, 82 übernommen.

Während des Betriebs wird der ersten Kammer 81, in der über die Druckausgleichsleitung Atmosphärendruck herrscht, Material, insbesondere Sand, Kies oder dergleichen, zugeführt. Die Materialzufuhr kann dabei ununterbrochen erfolgen und ist nur durch das maximale Fssungsvermögen der ersten Kammer 81 begrenzt. In einem nächsten Verfahrenschritt wird der weitere Verschluss 46 bei geschlossenem ersten Verschluss 9 geöffnet, um Material aus der ersten Kammer 81 in die darunter liegende zweite Kammer 82 einzubringen. Der weitere Verschluss 46 bleibt vorzugsweise so lange geöffnet, bis die zweite Kammer vollständig gefüllt ist und wird dann geschlossen.

Nach dem Schließen des weiteren Verschlusses 46 wird der erste Verschluss 9 geöffnet, um das Material aus der zweiten Kammer des ersten Materialtanks 8 in den unter Überdruck stehenden zweiten Materialtank 10 und von dort in den Boden einzubringen. Die nach dem Öffnen des zweiten Verschlusses in den zweiten Materialtank gelangende Materialmenge ist in etwa bestimmt durch das Volumen der zweiten Kammer 82. Das Volumen dieser zweiten Kammer 82 ist vorzugsweise geringer als das der ersten Kammer 81, um in der ersten Kammer 81 genügend Material zum raschen Füllen der zweiten Kammer 82 nach dem Öffnen des weiteren Verschlusses vorhalten zu können. Mit jedem Öffnen des ersten Verschlusses 9 wird dem zweiten Materialtank 10 die gleiche in den Boden auszubringende Materialzange zugeführt, was vorteilhaft bei der Ermittlung des zu einem bestimmten Zeitpunkt bereits in den Boden eingebrachten Materials ist.

Nach der Materialzufuhr und dem Schließen des weiteren Verschlusses 46 herrscht in der zweiten Kammer zunächst Atmosphärendruck oder zumindest ein Druck, der geringer als der Druck in .dem zweiten Materialtank ist. Um Lager des ersten Verschlusses 9, in dem Beispiel nach Figur 4 das Lager des Verschlusselements 90, und die Hydraulik durch den bestehenden Druckunterschied in der zweiten Kammer 82 und dem zweiten Materialtank 10 nicht zu überlasten, ist vorzugsweise ein erstes Druckausgleichselement zwischen dem zweiten Materialtank 10 und der zweiten Kammer 82 vorgesehen, das in Figur 4 lediglich schematisch als Leitungsverbindung 50 mit einem Ventil 51 dargestellt ist. Über dieses Druckausgleichselement wird vor dem Öffnen des ersten Verschlusses ein Druckausgleich zwischen dem zweiten Materialtank 10 und der zweiten Kammer 82 hergestellt. Der daraus resultierende Druckverlust in dem zweiten Materialtank ist üblicherweise gering, da das Volumen der zweiten Kammer 82 üblicherweise wesentlich kleiner als das des zweiten Materialtanks 10 ist. Im übrigen wird durch den Kompressor der Druck in dem zweiten Materialtank 10 permanent nachgeregelt.

Nach dem Öffnen des ersten Verschlusses 9 bzw. nach dem Druckausgleich herrscht in der zweiten Kammer ein Druck, der üblicherweise wesentlich höher als Atmosphärendruck ist. Vorzugsweise ist auch zwischen der ersten und zweiten Kammer ein Druckausgleichelement vorhanden, das in Figur 4 schematisch als Leitung 60 mit einem Ventil 61 dargestellt ist und das dazu dient, nach dem Leeren der zweiten Kammer 82 und dem Wiederschließen des ersten Verschlusses 9 einen Druckausgleich zwischen der ersten Kammer 81 und der zweiten Kammer 10 herzustellen, bevor der Verschluss 46 zur erneuten Materialzuführung in die zweite Kammer 82 wieder geöffnet wird. Diese Maßnahme reduziert die Belastung für die Lager und die Hydraulik des Verschlusses 46.

Vorzugsweise ist eine nicht näher dargestellte, an die Hydraulik angeschlossene Einrichtung vorhanden, die bewirkt, dass eine Betätigung, insbesondere ein Öffnen der Verschlüsse erst dann erfolgen kann, wenn ein Druckausgleich stattgefunden hat.

Die in den Figuren 2 und 4 dargestellte Ausbildung der Verschlüsse 9, 46 zwischen dem ersten und zweiten Materialtank 8, 10 bzw. zwischen der ersten und zweiten Kammer 81, 82 als Verschlüsse mit verschiebbaren Verschlusselementen 90, 40 stellt lediglich eine mögliche Ausbildung der Verschlüsse dar. Selbstverständlich sind beliebige andere Verschlüsse im Zusammenhang mit der Erfindung verwendbar.

### Bezugszeichenliste

- 2: Baugerät
- 3, 4: Materialreservoir
- 5: erste Zuführleitung
- 6: Zweite Zuführleitung
- 7: Schnorchel
- 8: erster Materialtank
- 9: erster Verschluss
- 10: zweiter Materialtank
- 11: Tiefenrüttler
- 12: Seil
- 13a, 13b: Schwimmer
- 14: Weicher Boden
- 15: Fester Boden
- 16a: dritter Verschluss
- 16b: zweiter Verschluss
- 17: Zuführleitung
- 18: Spitze des Tiefenrüttlers
- 20: Ausleger
- 46: weiterer Verschluss
- 40, 90: Verschlusselemente
- 41, 91: Öffnungen der Verschlusselemente
- 42, 44: Hydraulikzylinder
- 43, 45: Hydraulikeinheiten
- 47, 97: Trennwände
- 48, 98: Öffnungen
- 92, 94: Hydraulikzylinder
- 93, 95: Hydraulikeinheiten
- 100: Wasseroberfläche
- R: Materialflussrichtung

## Patentansprüche

1. Vorrichtung zur Herstellung von Materialsäulen im Boden von Gewässern, die folgende Merkmale aufweist:
- einen ersten Materialtank (8) und einen mit dem ersten Materialtank verbundenen zweiten Materialtank (10),
- einen mit dem zweiten Materialtank (10) verbundenen Tiefenrüttler (11),
- einen an den zweiten Materialtank (10) angeschlossenen Kompressor,
- eine an den ersten Materialtank (8) angeschlossene erste Zuführleitung (5) zur Materialzufuhr, **gekennzeichnet durch**
- eine an den ersten Materialtank (8) angeschlossene zweite Zuführleitung (6) zur Bewirkung eines Druckausgleichs in dem ersten Materialtank (8),
- einen zwischen dem ersten Materialtank (8) und dem zweiten Materialtank (10) ausgebildeten ersten Verschluss (9).

2. Vorrichtung nach Anspruch 1, bei der Schwimmer (13a) im Bereich eines dem ersten Materialtank (8) abgewandten Ende der zweiten Zuführleitung (6) angeordnet sind.

3. Vorrichtung nach Anspruch 1 oder 2, bei der wenigstens ein weiterer Verschluss (16b, 16a; 46) vorhanden ist, der zwischen der ersten und zweiten Zuführleitung (5, 6) und wenigstens einem Bereich (8; 82) des ersten Materialtanks (8) angeordnet ist.

4. Vorrichtung nach Anspruch 1, 2 oder 3, bei der zwischen dem ersten Materialtank (8) und der ersten Zuführleitung (5) ein zweiter Verschluss (16b) und zwischen der zweiten Zuführleitung (6) und dem ersten Materialtank (8) ein dritter Verschluss (16a) angeordnet ist.

5. Vorrichtung nach Anspruch 1, 2 oder 3, bei dem der erste Materialtank (8) eine erste Kammer (81), in welche die erste und zweite Zuführleitung (5, 6) münden, und eine zweite Kammer (82) aufweist, wobei ein weiterer Verschluss (46) zwischen der ersten und zweiten Kammer (80, 81) angeordnet ist und wobei der erste Verschluss (9) zwischen der zweiten Kammer (82) des ersten Materialtanks (8) und dem zweiten Materialtank (10) angeordnet ist.

6. Vorrichtung nach einem der vorangehenden Ansprüche, bei dem eine Materialfördereinrichtung (3, 4) an das dem ersten Materialtank (8) abgewandte Ende der ersten Zuführleitung (5) angeschlossen ist.

7. Vorrichtung nach einem der vorangehenden Ansprüche, bei dem der Kompressor auch an den ersten Materialtank (8) angeschlossen ist.

8. Vorrichtung nach einem der vorangehenden Ansprüche, bei der die erste und zweite Zuführleitung (5, 6) für Förderdrücke von weniger als 7,5 bar ausgelegt sind.

9. Vorrichtung nach einem der vorangehenden Ansprüche, bei der der dritte Verschluss (9) ein Verschlusselement (90) aufweist, das quer zu einer Materialflussrichtung (R) von dem ersten zu dem zweiten Materialtank (8, 9) verschiebbar gelagert ist.

10. Vorrichtung nach Anspruch 9, bei der der dritte Verschluss zwischen dem ersten und zweiten Materialtank (8, 10) eine Trennwand (97) mit einer Öffnung (98) aufweist, wobei das Verschlusselement (90) verschiebbar in der Trennwand (97) gelagert ist.

11. Vorrichtung nach Anspruch 9 oder 10, bei der das Verschlusselement (90) plattenförmig ausgebildet ist und einen geschlossenen Bereich und einen Bereich mit einer Öffnung (91) aufweist, wobei das Verschlusselement (90) derart gelagert ist, dass die Öffnung (98) mit der Öffnung der Trennwand zum Öffnen des Verschlusses (9) wenigstens teilweise zur Deckung gebracht werden kann.

12. Vorrichtung nach einem der vorangehenden Ansprüche, bei der der weitere Verschluss (46) ein Verschlusselement (40) aufweist, das quer zu einer Materialflussrichtung (R) von der ersten Kammer (81) zu der zweiten Kammer (82) des ersten Materialtanks (8) verschiebbar gelagert ist.

13. Vorrichtung nach Anspruch 12, bei der der weitere Verschluss zwischen der ersten und zweiten Kammer (81, 82) des ersten Materialtanks (8) eine Trennwand (47) mit einer Öffnung (48) aufweist, wobei das Verschlusselement (40) verschiebbar in der Trennwand (47) gelagert ist.

14. Vorrichtung nach Anspruch 12 oder 13, bei der das Verschlusselement (90) plattenförmig ausgebildet ist und einen geschlossenen Bereich und einen Bereich mit einer Öffnung (91) aufweist, wobei die Öffnung (98) mit der Öffnung der Trennwand zum Öffnen des Verschlusses (46) wenigstens teilweise zur Deckung gebracht werden kann.

15. Verfahren zur Herstellung von Materialsäulen im Boden von Gewässern, das folgende Merkmale aufweist:
- Bereitstellen einer Vorrichtung mit einem ersten Materialtank (8), einem mit dem ersten Materialtank (8) verbundenen zweiten Materialtank (10), einem mit dem zweiten Materialtank (10) verbundenen Tiefenrüttler (11), einem an den zweiten Materialtank (10) angeschlossenen Kompressor, einer an den ersten Materialtank (8) angeschlossenen ersten und zweiten Zuführleitung (5, 6), und einem zwischen dem ersten und zweiten Materialtank (8, 10) angeordneten ersten Verschluss (9),
- Zuführen von Material über die erste Zuführleitung (5) zu dem ersten Materialtank (8),
- Schließen von ersten und zweiten Verschlüssen (16a, 16b) zwischen den ersten und zweiten Zuführleitungen (5, 6) und dem ersten Materialtank (8),
- Herstellen eines Überdrucks in dem zweiten Materialtank (10),
- Öffnen des ersten Verschlusses (9) zwischen dem ersten und zweiten Materialtank (8, 10).

16. Verfahren nach Anspruch 15, bei dem nach dem Schließen des ersten und zweiten Verschlusses (16a, 16b) und vor dem Öffnen des dritten Verschlusses (9) ein Überdruck in dem ersten Materialtank (8) erzeugt wird.

17. Verfahren zur Herstellung von Materialsäulen im Boden von Gewässern, das folgende Merkmale aufweist:
- Bereitstellen einer Vorrichtung mit einem ersten Materialtank (8), einem mit dem ersten Materialtank (8) verbundenen zweiten Materialtank (10), einem mit dem zweiten Materialtank (10) verbundenen Tiefenrüttler (11), einem an den zweiten Materialtank (10) angeschlossenen Kompressor, einer an den ersten Materialtank (8) angeschlossenen ersten und zweiten Zuführleitung (5, 6), und einem zwischen dem ersten und zweiten Materialtank (8, 10) angeordneten ersten Verschluss (9), wobei der erste Materialtank (8) eine erste Kammer (81), in welche die erste und zweite Zuführleitung (5, 6) münden und eine zweite Kammer (82) und einen zwischen der ersten und zweiten Kammer (81, 82) angeordneten weiteren Verschluss (46) aufweist,
- Zuführen von Material über die erste Zuführleitung (5) in die erste Kammer (81) des ersten Materialtanks (8),
- Öffnen des weiteren Verschlusses (46) bei geschlossenem ersten Verschluss (9), um Material der zweiten Kammer (82) zuzuführen,
- Herstellen eines Überdrucks in dem zweiten Materialtank (10),
- Öffnen des ersten Verschlusses (9) zwischen dem ersten und zweiten Materialtank (8, 10) und Schließen des weiteren Verschlusses (46) vor dem Öffnen des ersten Verschlusses (9).

18. Verfahren nach einem der Ansprüche 15 bis 17, bei dem der in dem ersten und/oder zweiten Materialtank (8, 10) erzeugte Druck größer ist als Wasserdruck an einer Materialaustrittsöffnung an einer Spitze (18) des Tiefenrüttlers (11).

## Claims

1. A device for producing material columns in the ground below waters, comprising the following features:
- a first material tank (8), and a second material tank (10) that is connected with the first material tank,
- a deep vibrator (11) that is connected with the second material tank (10),
- a first supply line (5) for supplying material, that is connected to the first material tank (8),
**characterized by**
- a second supply line (6) that is connected to the first material tank (8) for effecting a pressure equalization in the first material tank (8),
- a first closure means (9) provided between the first material tank (8) and the second material tank (10).

2. Device according to Claim 1, wherein floats (13a) are provided in the area of an end of the second supply line (6) opposite to the first material tank (8).

3. Device according to Claim 1, wherein at least one additional closure means (16b, 16a; 46) is provided, which is provided between the first and second supply lines (5, 6) and at least an area (8; 82) of the first material tank (8).

4. Device according to Claim 1, 2 or 3, wherein a second closure means (16b) is provided between the first material tank (8) and the first supply line (5) and a third closure means (16a) is provided between the second supply line (6) and the first material tank (8).

5. Device according to Claim 1, 2 or 3, wherein the first material tank (8) includes a first chamber (81), in which the first and second supply lines (5, 6) end, and a second chamber (82), wherein a further closure means (46) is provided between the first and second chamber (80, 81) and wherein the first closure means (9) is provided between the second chamber (82) of the first material tank (8) and the second material tank (10).

6. Device according to one of the preceding claims, wherein a material supply device (3, 4) is connected to the first supply line (5) on the end opposite the first material tank (8).

7. Device according to one of the preceding claims, in which the compressor is also connected to the first material tank (8) .

8. Device according to one of the preceding claims, in which the first and second supply lines (5, 6) are designed for discharge pressures of less than 7.5 bar.

9. Device according to one of the preceding claims, in which the third closure means (9) includes a closure element (90), which is mounted slideable transverse to the direction (R) of material flowing from the first to the second material tank (8, 9).

10. Device according to Claim 9, in which the first closure means between the first and second material tank (8, 10) includes a separating wall (97) with an opening (98), wherein the closure element (90) is mounted slideable in the separating wall (97).

11. Device according to Claim 9 or 10, in which the closure element (90) is plate shaped and includes a closed area and an area with an opening (91), wherein the closure element (90) is mounted such that for opening the closure means (9) the opening (98) can be brought to at least partially overlap with the opening of the separating wall.

12. Device according to one of the preceding claims, in which the additional closure means (46) includes a closure element (40), which is mounted slideable transverse to a direction of flow (R) of material from the first chamber (81) to the second chamber (82) of the first material tank (8).

13. Device according to Claim 12, in which the additional closure means between the first and second chamber (81, 82) of the first material tank (8) includes a separating wall (47) with an opening (48), wherein the closure element (40) is mounted slideable in the separating wall (47).

14. Device according to Claim 12 or 13, in which the closure element (90) is plate shaped and includes a closed area and an area with an opening (91), wherein the opening (98) for opening of the closure means (46) can be brought into at least partial overlap with the opening of the separating wall.

15. Method for producing material columns in the ground below waters, comprising:
- providing a device having a first material tank (8), a second material tank (10) connected with the first material tank, a deep vibrator (11) connected with the second material tank (10), a compressor connected to the second material tank (10), a first supply line (5) and a second supply line connected to the first material tank (8), and a first closure means (9) provided between the first and the second material tank (8, 10), - supplying material to the first material tank (8) via the first supply line (5),
- closing of first and second closures (16a, 16b) between the first and second supply lines (5, 6) and the first material tank (8),- producing pressure in the second material tank (10), - opening the first closure means (9) between the first and second material tank (8, 10).

16. Method according to Claim 15, in which following the closure of the first and second closure means (16a, 16b) and prior to the opening of the third closure means (9) a pressure is established in the first material tank (8).

17. Method for producing material columns in the ground below waters, comprising:
- providing a device having a first material tank (8), a second material tank (10) connected with the first material tank, a deep vibrator (11) connected with the second material tank (10), a compressor connected to the second material tank (10), a first supply line (5) and a second supply line connected to the first material tank (8), and a first closure means (9) provided between the first and the second material tank (8, 10), the first material tank (8) comprising a first chamber (81) in which the first and second supply lines (5, 6) end, and a further closure (46) provided between the first and second chamber (81, 82)
- supplying material to the first material tank (8) via the first supply line (5),
- opening the further closure (46) with the first closure (9) being closed, for supplying material to the second chamber (92),
- producing pressure in the second material tank (10),
- opening the first closure means (9) between the first and second material tank (8, 10) and closing the further closure (46) prior to opening the first closure (9).

18. Method according to one of claims 15 to 17, in which the pressure produced in the first and/or second material tank (8, 10) is greater than the water pressure at the material outlet opening at a tip (18) of the deep vibrator (11).

## Revendications

1. Dispositif pour fabriquer des colonnes de matériaux dans des fonds subaquatiques,
**caractérisé par**
- un premier réservoir de matériaux (8) et un second réservoir de matériaux (10) relié au premier réservoir de matériaux,
- un vibreur en profondeur (11) relié au second réservoir de matériaux (10),
- un compresseur raccordé au second réservoir de matériaux (10),
- une première conduite d'alimentation (5) reliée au premier réservoir de matériaux (8) pour assurer l'alimentation en matériaux,
**caractérisé par**
- une seconde conduite d'alimentation (6) reliée au premier réservoir de matériaux (8) pour réaliser l'équilibrage en pression dans le premier réservoir de matériaux (8), et
- un premier moyen de fermeture (9) entre le premier réservoir de matériaux (8) et le second réservoir de matériaux (10).

2. Dispositif selon la revendication 1,
selon lequel
des flotteurs (13a) sont installés à l'extrémité de la seconde conduite d'alimentation (6) à l'opposé du premier réservoir de matériaux (8).

3. Dispositif selon la revendication 1 ou 2,
selon lequel
il est prévu au moins un autre moyen de fermeture (16b ; 16a ; 46) entre la première conduite d'alimentation et la seconde conduite d'alimentation (5, 6) et au moins une première zone (8 ; 82) du premier réservoir de matériaux (8).

4. Dispositif selon les revendications 1, 2 ou 3,
selon lequel
entre le premier réservoir de matériaux (8) et la première conduite d'alimentation (5), il est prévu un second moyen de fermeture (16b) et entre la seconde conduite d'alimentation (6) et le premier réservoir de matériaux (8), il est prévu un troisième moyen de fermeture (16a).

5. Dispositif selon les revendications 1, 2 ou 3,
selon lequel
le premier réservoir de matériaux (8) comporte une première chambre (81) dans laquelle débouchent la première et la seconde conduite d'alimentation (5, 6) ainsi qu'une seconde chambre (82), et un autre moyen de fermeture (46) est prévu entre la première et la seconde chambre (80, 81), et le premier moyen de fermeture (9) est prévu entre la seconde chambre (82) du premier réservoir de matériaux (8) et le second réservoir de matériaux (10).

6. Dispositif selon les revendications précédentes,
selon lequel
une installation de transfert de matériaux (3, 4) est raccordée à l'extrémité de la première conduite d'alimentation (5) non située du côté du réservoir de matériaux (8).

7. Dispositif selon les revendications précédentes,
selon lequel
le compresseur est également raccordé au premier réservoir de matériaux (8).

8. Dispositif selon les revendications précédentes,
selon lequel
la première et la seconde conduite d'alimentation (5, 6) sont conçues pour des pressions de transfert inférieures à 7,5 bars.

9. Dispositif selon les revendications précédentes,
selon lequel
le troisième moyen de fermeture (9) comporte un élément de fermeture (90) monté coulissant transversalement à la direction de passage des matériaux (R) du premier vers le second réservoir de matériaux (8, 9).

10. Dispositif selon la revendication 9,
selon lequel
le troisième moyen de fermeture comporte une cloison (97) munie d'une ouverture (98) entre le premier et le second réservoir de matériaux (8 ; 10) et l'élément de fermeture (90) est monté coulissant dans la cloison (97).

11. Dispositif selon la revendication 9 ou 10,
selon lequel
l'élément de fermeture (90) est réalisé en forme de plaque et comporte une extrémité fermée et une zone avec une ouverture (91),
l'élément de fermeture (90) étant monté de façon que l'ouverture (91) puisse être mise au moins en partie en chevauchement avec l'ouverture (98) de la cloison pour ouvrir le moyen de fermeture (9).

12. Dispositif selon les revendications précédentes,
selon lequel
l'autre moyen de fermeture (46) comporte un élément de fermeture (40) monté coulissant transversalement à la direction de passage des matériaux (R) de la première chambre (81) à la seconde chambre (82) du premier réservoir de matériaux (8).

13. Dispositif selon la revendication 12,
selon lequel
l'autre moyen de fermeture entre la première et la seconde chambre (81, 82) du premier réservoir de matériaux (8) comporte une cloison (47) avec une ouverture (48), et l'élément de fermeture (40) est monté coulissant dans la cloison (47).

14. Dispositif selon la revendication 12 ou 13,
selon lequel
l'élément de fermeture (90) est en forme de plaque et présente une zone fermée et une zone avec une ouverture (91), l'ouverture (91) pouvant être mise au moins partiellement en concordance avec l'ouverture (98) de la cloison pour dégager le moyen de fermeture (46).

15. Procédé de fabrication de colonnes de matériaux dans des fonds subaquatiques, ayant les caractéristiques suivantes :
- on fournit un dispositif ayant un premier réservoir de matériaux (8),
- un second réservoir de matériaux (10) en liaison avec le premier réservoir de matériaux (8), un vibreur en profondeur (11) relié au second réservoir de matériaux (10), un compresseur relié au second réservoir de matériaux (10), une première et une seconde conduite d'alimentation (5 ; 6) reliées au premier réservoir de matériaux (8), et un premier moyen de fermeture (9) entre le premier et le second réservoir de matériaux (8 ; 10),
- on fournit les matériaux par l'intermédiaire de la première conduite d'alimentation (5) au premier réservoir de matériaux (8),
- on ferme le premier et le second moyen de fermeture (16a ; 16b) entre la première et la seconde conduite d'alimentation (5 ; 6), et le premier réservoir de matériaux (8),
- on réalise une surpression dans le second réservoir de matériaux (10),
- on ouvre le premier moyen de fermeture (9) entre le premier et le seconde réservoir de matériaux (8 ; 10).

16. Procédé selon la revendication 15,
selon lequel
on ferme le premier et le second moyen de fermeture (16a ; 16b) et avant d'ouvrir le troisième moyen de fermeture (9), on génère une surpression dans le premier réservoir de matériaux (8).

17. Procédé de fabrication de colonnes de matériaux dans des fonds subaquatiques ayant les caractéristiques suivantes :
- on fournit un dispositif ayant un premier réservoir de matériaux (8), un second réservoir de matériaux (10) en liaison avec le premier réservoir de matériaux (8), un vibreur en profondeur (11) relié au second réservoir de matériaux (10), un compresseur relié au second réservoir de matériaux (10), une première et une seconde conduite d'alimentation (5 ; 6) reliées au premier réservoir de matériaux (8), et un premier moyen de fermeture (9) entre le premier et le second réservoir de matériaux (8 ; 10),
- le premier réservoir de matériaux (8) ayant une première chambre (81) dans laquelle débouchent la première et la seconde conduite d'alimentation (5 ; 6), et une seconde chambre (82) ainsi qu'un autre moyen de fermeture (46) entre la première et la seconde chambre (81, 82),
- on fournit les matériaux par l'intermédiaire de la première conduite d'alimentation (5) à la première chambre (81) du premier réservoir de matériaux (8),
- on ouvre l'autre moyen de fermeture (46) lorsque le premier moyen de fermeture (9) est fermé pour fournir des matériaux à la seconde chambre (82),
- on réalise une surpression dans le second réservoir de matériaux (10),
- on ouvre le premier moyen de fermeture (9) entre le premier et le second réservoir de matériaux (8 ; 10) et on ferme l'autre moyen de fermeture (46) avant d'ouvrir le premier moyen de fermeture (9).

18. Procédé selon les revendications 15 à 17,
selon lequel
la pression générée dans le premier et/ou le second réservoir de matériaux (8 ; 10) est supérieure à la pression de l'eau au niveau d'un orifice de sortie des matériaux à la pointe (18) du vibreur en profondeur (11).
